# EUROPÄISCHE PATENTSCHRIFT

(11) **EP 3 054 149 B1**
(45) Veröffentlichungstag und Bekanntmachung des Hinweises auf die Patenterteilung: **07.08.2019**
(21) Anmeldenummer: 16000187.1
(22) Anmeldetag: 27.01.2016
(51) Int. Cl.: F02M 61/14

(54) **EINRICHTUNG ZUR FESTSETZUNG ZUMINDEST EINER KRAFSTOFFEINSPRITZDÜSE**
DEVICE FOR FIXING AT LEAST ONE FUEL INJECTION NOZZLE
DISPOSITIF DE FIXATION D'UNE BUSE D'INJECTION DE CARBURANT

(30) Priorität: 07.02.2015 DE 102015001614
(43) Veröffentlichungstag der Anmeldung: 10.08.2016
(73) Patentinhaber: Neander Motors AG, 24143 Kiel (DE)
(72) Erfinder: Brüstle, Claus, D-74228 Nordheim (DE); Baindl, Rupert, D-82538 Geretsried (DE)
(74) Vertreter: Lobemeier, Martin Landolf

(56) Entgegenhaltungen:
- EP-A2- 1 722 099
- DE-A1- 10 007 174
- DE-A1-102008 009 385

## Beschreibung

Die Erfindung bezieht sich auf eine Einrichtung zur Festsetzung zumindest einer Kraftstoffeinspritzdüse für eine Brennkraftmaschine nach dem Oberbegriff des Patentanspruchs 1.

Es ist eine Einrichtung bekannt, JPH03182680 A, mit der eine Kraftstoffeinspritzdüse einer Brennkraftmaschine in einer Bohrung eines Zylinderkopfs angeordnet ist. Die Einrichtung verfügt über eine nach Art eines zweiarmigen Hebels ausgelegte Haltevorrichtung, die einerseits mit einem ersten Arm an einem kragenartigen Anschlag der Kraftstoffeinspritzdüse und andererseits mit einem zweiten Arm an einem Schraubenkopf einer Zylinderkopfschraube angreift. Zwischen den beiden Armen erstreckt sich eine Befestigungsschraube, die in ein Gewinde im Zylinderkopf hineingedreht ist und die Kraftstoffeinspritzdüse unter Zwischenschaltung einer Dichtung gegen einen Anschlag in der Bohrung des Zylinderkopfs spannt. Darüber hinaus durchdringt eine Düsenspitze des Kraftstoffeinspritzventils eine Durchgangsöffnung im Zylinderkopf und ist dadurch mit einem Brennraum der Brennkraftmaschine verbunden.

Aus der DE 195 54 065 A1 geht eine Baugruppe zur Befestigung einer Einspritzdüse in einem Halter hervor, der mit einer Aufnahmeöffnung für die Einspritzdüse versehen ist. An der Einspritzdüse ist ein Spannelement angebracht. Mittels Befestigungsschrauben wird das Spannelement mit dem Halter verbunden und zwar in der Weise, dass die Einspritzdüse an einem Anschlag in der Aufnahmeöffnung kraftschlüssig anliegt. Zwischen Einspritzdüse und Anschlag ist eine Dichtscheibe eingebaut. Und eine Düsensspitze der Einspritzdüse durchdringt eine Durchgangsbohrung in dem Halter, so dass Kraftstoff in einen nachgeordneten Brennraum einbringbar ist.

Die DE 26 49 357 gibt eine Verbindung einer Kraftstoffeinspritzdüse mit einem Zylinderkopf einer Brennkraftmaschine wieder. Die Kraftstoffeinspritzdüse ruht mit einem Führungsschaft in einer Bohrung des Zylinderkopfs. Außerhalb der Bohrung wirkt ein Druckstück auf die Kraftstoffeinspritzdüse ein, derart dass unter Vermittlung einer Befestigungsschraube besagte Kraftstoffeinspritzdüse in axialer Richtung gegen einen Anschlag in der Bohrung gespannt wird. Mittellängsachsen der Befestigungsschrauben und der Kraftstoffeinspritzdüse verlaufen mit definiertem Abstand zueinander.

Weitere Einrichtungen zur Festsetzung von Kraftstoffeinspritzdüsen sind insbesondere aus der EP 1 722 099 A2 und der DE 10 2008 009 385 A1 bekannt.

Es ist Aufgabe der Erfindung eine Einrichtung zur Festsetzung wenigstens einer Kraftstoffeinspritzdüse mit einer Haltevorrichtung zu konzipieren, die sich durch gute Funktion, einfache Montage und leichte Umsetzbarkeit auszeichnet.

Nach der Erfindung wird diese Aufgabe durch die Merkmale des Patentanspruchs 1 gelöst. Weitere, die Erfindung ausgestaltende Merkmale sind in den Unteransprüchen enthalten.

Die mit der Erfindung hauptsächlich erzielten Vorteile sind darin zu sehen, dass die Einrichtung mit der Haltevorrichtung die Kraftstoffeinspritzdüse an dem Gehäuseabschnitt der Brennkraftmaschine vorbildlich in Lage hält. Dabei lassen sich sowohl die Kraftstoffeinspritzdüse mit der Haltevorrichtung wie auch die Haltevorrichtung mit dem Gehäuseabschnitt auf einfache Weise verbinden - einfach ist auch die Demontage. Und auch die mit fachmännischem Können realisierbare Haltevorrichtung ist in diesem Zusammenhang zu erwähnen. Die bauliche Gestaltung der Haltevorrichtung mit Befestigungsflansch, Hülltopf und Befestigungsflansch setzt auf dem Gebiet Festsetzung von Kraftstoffeinspritzdüsen Maßstäbe. Hervorzuheben ist, dass zumindest der Hülltopf durch einen rotationssymmetrischen Körper gebildet wird, an den der Befestigungsflansch und die zur Axial- und auch Radialsicherung dienende Haltebuchse problemfrei anschließbar sind, wobei zur Sicherung der Kraftstoffeinspritzdüse in der Haltbuchse handelsübliche Passfedern dienen. Eine erfindungsgemäße Festlegung der Haltevorrichtung ist, wenn die Befestigungsschrauben geleichmäßig verteilt auf einer Umfangsmittellinie ihres Befestigungsflansches angeordnet sind. Ein hervorragender Anschluss der Haltevorrichtung über den Befestigungsflansch und die Befestigungsschrauben wird dadurch erreicht, dass besagte Haltevorrichtung an dem einen Ventildeckel der Brennkraftmaschine darstellenden Gehäuseabschnitt befestigt ist. Ein vorzügliches Zusammenwirken der Haltevorrichtung mit der Kraftstoffeinspritzdüse ergibt sich, wenn der z.B. aus federndem Stahl bestehende Hülltopf in axialer Richtung definiert federnde Eigenschaften besitzt. Unterstützt wird dies dadurch, dass der Hülltopf erfindungsgemäß vom Befestigungsflansch aus in Richtung Haltebuchse nach Art eines zusammenlaufenden konischen Mantels ausgeführt ist. Darüber hinaus ist positiv, dass der Mantel des Hülltopfs benachbart dem Befestigungsflansch in Richtung Haltebuchse mit einem ersten lediglich über eine Teillänge des Mantels konischen Mantelabschnitt versehenen ist, wobei sich von einem Ende der Teillänge des Mantels aus bis zur Haltebuchse ein zweiter Mantelabschnitt erstreckt. Vorteilhaft bei dieser Ausbildung ist, dass der erste Mantelabschnitt bezogen auf eine Mittellängsachse des Hülltopfs einen kleineren Winkel einschließt als ein entsprechender Winkel des zweiten Mantelabschnitts.

Eine hochrangige weitere Ausbildung der Haltevorrichtung wird dadurch erreicht, dass sie sich zur Aufnahme von zwei Kraftstoffeinspritzdüsen gut eignet und einen ersten und einen zweiten Hülltopf mit einer ersten und einer zweiten Haltebuchse besitzt. Beispiel gebend dabei ist, dass der erste und der zweite Hülltopf zu einer im Wesentlichen aus einem Stück hergestellten Baueinheit zusammengefasst sind, die mit einem umlaufenden Stützflansch auf einer korrespondierenden Aufnahmeebene an dem einen Ventildeckel darstellenden Gehäuseabschnitt aufliegt. Auf besondere Art ergänzt wird diese Ausführung dadurch, dass benachbart der Aufnahmeebene des Ventildeckels eine im Querschnitt U-förmige Rinne zur Aufnahme eines Dichtkörpers vorgesehen ist, der zwischen Rinne und Baueinheit wirksam ist. Schließlich wird diese Haltevorrichtung gezielt optimiert, indem in einer Mittellängsebene zwischen dem ersten und dem zweiten Hülltopf eine einzige Befestigungsschraube angeordnet ist, die mit einem Gewinde des Zylinderkopfs in Wirkverbindung steht und die Baueinheit am Ventildeckel funktionsgerecht in Lage hält.

In der Zeichnung werden Ausführungsbeispiele der Erfindung gezeigt, die nachstehend näher erläutert werden.

Es zeigen:
- Fig. 1: eine schematische Teilschrägansicht auf eine Brennkraftmaschine;
- Fig. 2: einen Schnitt nach der Linie II-II der Fig. 1 in größerem Maßstab mit einer ersten Ausführungsform einer Haltevorrichtung für eine Kraftstoffeinspritzdüse -Version I-;
- Fig. 3: eine Einzelheit X der Fig. 2 in größerem Maßstab;
- Fig. 4: eine schematische Schrägansicht einer Innenseite eines Ventildeckels mit einer Verschraubung der Haltevorrichtung nach den Fig. 2 und 3;
- Fig. 5: eine schematische Schrägansicht von oben auf die Haltevorrichtung mit Einspritzventil;
- Fig. 6: einen Schnitt nach der Linie IV-IV Fig. 1 mit einer Haltevorrichtung für mehrere Kraftstoffeinspritzdüsen -Version II-; und
- Fig. 7: eine isometrische Explosionszeichnung der Haltevorrichtung nach Fig. 6.

Von einer Brennkraftmaschine 1 ist ein Zylinderkopf 2 gezeigt, der zwei nicht gezeigte, Ventile betätigende Nockenwellen 3, 4 aufnimmt und mit einem Ventildeckel 5 verschraubt ist. Etwa parallel zum Ventildeckel 5 erstreckt sich eine Abdeckhaube 6 einer Ansaugkammer 7, die zumindest teilweise vom Ventildeckel 5 gebildet wird - Fig. 1 -. Die Brennkraftmaschine 1 ist als Außenbordmotor zum Antrieb einer Schiffsschraube ausgebildet und in ein Boot eingebaut. Diese Brennkraftmaschine verfügt über zwei parallele Kurbelwellen, die aufrecht zu einer Wasserlinie des Boots ausgerichtet sind. Beide Kurbelwellen werden von zwei Hubkolben betätigt, die in horizontalen Bohrungen von Zylindern eines Zylinderkurbelgehäuses hin und her bewegt werden. Dabei wirkt jeder Hubkolben mit zwei Pleueln auf besagte Kurbelwellen ein. Darüber hinaus arbeitet die Brennkraftmaschine 1 im Dieselverfahren, und zwar mit Direkteinspritzung; Bauart Common Rail. Aus der DE 10 2012 015 907 B3 gehen letztere spezifische Merkmale der Brennkraftmaschine 1 mit zwei parallelen Kurbelwellen mit Beschreibung und zeichnerischen Darstellungen plausibel hervor.

Die Direkteinspritzung umfasst für die Zylinder Kraftstoffeinspritzdüsen 8, 9, zu deren Festsetzung an dem Ventildeckel 5 der Brennkraftmaschine 1 eine Einrichtung 10 vorgesehen ist - Fig. 2. Jede Kraftstoffeinspritzdüse 8 ist zumindest abschnittsweise in eine Bohrung 11 des Zylinderkopfs 2 eingeführt, wobei die Kraftstoffeinspritzdüse 8 mit einer Düsenspitze 12 einem Brennraum 13 zwischen Zylinderkopf 2 und einem Hubkolben 14 Kraftstoff zuführt. Die Kraftstoffeinspritzdüse 8 bildet mit einer Haltevorrichtung 15 eine bspw. vormontierte Baueinheit 16 und die Haltevorrichtung 15 ist unter Vermittlung einer Verschraubung 17 mit einem Gehäuseabschnitt 18 der Brennkraftmaschine 1 fest verbunden. Dabei spannt die Haltevorrichtung 15 -Version I- die Kraftstoffeinspritzdüse unter Zwischenschaltung einer Dichtscheibe 19 gegen einen Anschlag 20 in der Bohrung 11 des Zylinderkopfs 2.

Die Haltevorrichtung 15 weist einen die Kraftstoffeinspritzdüse 8 bereichsweise umringenden Hülltopf 21 auf, der auf einer der Düsenspitze 12 abgekehrten Seite einen Befestigungsflansch 22 verfügt. Mit Abstand zum Befestigungsflansch 22 ist am Hülltopf 21 eine Haltebuchse 23 vorgesehen, die einen Teilbereich 22 der Kraftstoffeinspritzdüse 8 mit einer Bohrung 24 begrenzt. Zwischen Haltebuchse 23 und Kraftstoffeinspritzdüse 8 sind nur schematisch dargestellte handelsübliche Passfedern 25 wirksam, wodurch die Kraftstoffeinspritzdüse 8 in axialer und radialer Richtung gesichert ist. Innerhalb der Haltebuchse 23 ist auf einer dem Befestigungsflansch 22 zugekehrten Seite ein Dichtkörper 25' vorgesehen, der zwischen einem Bohrungsabschnitt der Bohrung 24 und einem Schaftbereich der Kraftstoffeinspritzdüse 8 wirksam ist und Kraftstoffaustritt verhindert.

Der Hülltopf 21 ist ein rotationssymmetrischer Körper, der mit dem Befestigungsflansch 22 und der Haltebuchse 23 aus einem Stück hergestellt ist - Fig. 3 -; denkbar ist jedoch auch besagte Teile getrennt voneinander zu fertigen und danach zusammenzusetzen. Die Verschraubung 17 umfasst Befestigungsschrauben 26, 27, 28, die gleichmäßig verteilt auf einer Umfangsmittellinie 29 des ringförmigen Befestigungsflanschs 22 angeordnet sind, und die Haltevorrichtung 15 an dem den Ventildeckel 5 darstellenden Gehäuseabschnitt 18 festhält - Fig. 2 -.

Der Hülltopf 21, der in den Ventildeckel 5 hineinragt, verfügt in axialer Richtung A-A über definiert federnde Eigenschaften. Als Werkstoff für den Hülltopf 21 eignet sich Federstahl; aber auch der Einsatz von Verbundwerkstoffen ist für die Herstellung des besagten Hülltopf möglich. Der Hülltopf 21 ist vom Befestigungsflansch 22 aus in Richtung Haltebuchse 23 nach Art eines sich verjüngenden konischen Mantels 30 gestaltet, wobei er beginnend am Befestigungsflansch 22 zur Haltbuchse 23 hin mit einem ersten lediglich über eine Teillänge TI des Mantels 30 verlaufenden Mantelabschnitt 31 versehen ist. Und von einem Ende 32 der Teillänge TI des ersten Mantelabschnitts 31 aus erstreckt sich bis zur Haltebuchse 23 ein zweiter Mantelabschnitt 33. Der erste Mantelabschnitt 31 schließt bezogen auf eine Mittellängsebene B-B einen kleineren Winkel α ein als ein entsprechender Winkel β des zweiten Mantelabschnitts 33.

Eine Haltevorrichtung 34 ist zur Aufnahme von zwei Kraftstoffeinspritzdüsen 35, 36 ausgebildet -Version II- und setzt sich aus einem ersten Hülltopf 37 und einem zweiten Hülltopf 38 zusammen, die mit einer ersten Haltebuchse 39 und einer zweiten Haltebuchse 40 verbunden sind. Der erste und der zweite Hülltopf 37, 38 sind über einen Rahmen 41 zu einer im Wesentlichen ovalen Baueinheit 42 zusammengefasst, die aus Metall, Kunststoff oder dergl. z.B. besteht und aus einem Stück z.B. durch Umformen hergestellt ist. Die Baueinheit 42 bzw. der Rahmen 41 ist mit einem umlaufenden Stützflansch 43 versehen, der auf einer korrespondierenden Aufnahmeebene 44 eines Gehäuseabschnitts 45 in Gestalt eines Ventildeckels 46 aufliegt.

Benachbart der Aufnahmeebene 44 des Ventildeckels 46 ist eine im Querschnitt U-förmig ausgebildete Rinne 47 vorgesehen, wobei der Querschnitt um 90° zur Seite geneigt ist. Die Rinne 47 dient zur Aufnahme eines Dichtkörpers 48, der zwischen Rinne 47 und Rahmen 41 der Baueinheit 38 wirksam ist. Schließlich ist in einer Mittellängsebene C-C zwischen dem ersten Hülltopf 37 und dem zweiten Hülltopf 38 eine Befestigungsschraube 49 vorgesehen, die mit einem Gewinde 50 in einem Zylinderkopf 51 in Wirkverbindung steht und die Baueinheit 32 unter Spannung am Ventildeckel 42 in Lage hält.

## Patentansprüche

1. Einrichtung (10), umfassend einen Zylinderkopf (2) und eine Haltevorrichtung (15), zur Festsetzung zumindest einer Kraftstoffeinspritzdüse (8) für eine Brennkraftmaschine (1), welche Kraftstoffeinspritzdüse (8) in eine Bohrung (11) eines Zylinderkopfs (2) einführbar ist und mit einer Düsenspitze (12) Kraftstoff einem Brennraum (13) zwischen Zylinderkopf (2) und einem Hubkolben (14) zuführen kann, wobei die Kraftstoffeinspritzdüse (8) mittels der Haltevorrichtung (15) und mehreren Befestigungsschrauben (17) an einem Gehäuseabschnitt (18) der Brennkraftmaschine (1) in Lage gehalten werden kann, dergestalt, dass die Haltevorrichtung (15) die Kraftstoffeinspritzdüse (8) gegen einen Anschlag (20) in der Bohrung (11) des Zylinderkopfs (2) spannt, wobei die Haltevorrichtung (15) der Kraftstoffeinspritzdüse (8) einen letztere zumindest abschnittsweise umringenden Hülltopf (21) umfasst, der zum einem einen Befestigungsflansch (22) und zum anderen eine Haltebuchse (23) zumindest zur Axialsicherung der Kraftstoffeinspritzdüse (8) aufweist und wobei die Haltevorrichtung (15) über den Befestigungsflansch (22) unter Vermittlung der Befestigungsschrauben (26, 27 und 28) an dem Gehäuseabschnitt (18) befestigbar ist, **dadurch gekennzeichnet, dass** der Befestigungsflansch (22) ringförmig ist und an einer Umfangsmittellinie (29) des besagten Befestigungsflanschs (22) die gleichmäßig verteilten Befestigungsschrauben (26, 27 und 28) angeordnet sind, wobei der Hülltopf (21) vom Befestigungsflansch (22) aus in Richtung Haltebuchse (23) nach Art eines sich verjüngenden konischen Mantels (30) gestaltet ist.

2. Einrichtung nach Anspruch 1, **dadurch gekennzeichnet, dass** zumindest der Hülltopf (21) der Haltevorrichtung (15) durch einen rotationssymmetrischen Körper gebildet wird.

3. Einrichtung nach den Ansprüchen 1 und 2, **dadurch gekennzeichnet, dass** die Haltevorrichtung (15) über den Befestigungsflansch (22) und die Befestigungsschrauben (26, 27, und 28) an dem einen Ventildeckel (5) der Brennkraftmaschine (1) darstellenden Gehäuseabschnitt (18) befestigt ist.

4. Einrichtung nach Anspruch 1, **dadurch gekennzeichnet, dass** zwischen Haltevorrichtung (15) und Kraftstoffeinspritzdüse (8) ein oder mehrere Passfedern (25) wirksam sind.

5. Einrichtung nach einem oder mehreren der vorangehenden Ansprüche, **dadurch gekennzeichnet, dass** der z.B. aus federndem Stahl bestehende Hülltopf (21) in axialer Richtung (A-A) definiert federnde Eigenschaften besitzt.

6. Einrichtung nach Anspruch 1, **dadurch gekennzeichnet, dass** der Mantel (30) des Hülltopfs (21) benachbart dem Befestigungsflansch (22) in Richtung Haltebuchse (23) mit einem ersten lediglich über eine Teilelänge (TI) des Mantels (30) verlaufenden Mantelabschnitt (31) versehen ist, wobei sich von einem Ende (32) der Teillänge (TI) des ersten Mantelabschnitts (31) bis zu der Haltebuchse (23) ein zweiter Mantelabschnitt (33) erstreckt.

7. Einrichtung nach Anspruch 6, **dadurch gekennzeichnet, dass** der erste Mantelanschnitt (31) bezogen auf eine Mittellängsebene (B-B) des Hülltopfs (21) einen kleineren Winkel (α) einschließt als ein entsprechender Winkel (β) des zweiten Mantelabschnitts (33).

8. Einrichtung nach einem oder mehreren der vorangehenden Ansprüche, **dadurch gekennzeichnet, dass** eine Haltevorrichtung (34) zur Aufnahme von zwei Kraftstoffeinspritzdüsen (34 und 35) ausgebildet ist und einen ersten und einen zweiten Hülltopf (37 und 38) sowie eine erste und eine zweite Haltebuchse (40 und 41) aufweist.

9. Einrichtung nach Anspruch 8, **dadurch gekennzeichnet, dass** der erste und der zweite Hülltopf (38 und 39) zu einer im Wesentlichen aus einem Stück hergestellten Baueinheit (42) zusammengefasst sind, die mit einem umlaufenden bspw. ovalen Stützflansch (43) auf einer korrespondierenden Aufnahmeebene (44) eines einen Ventildeckel (46) der Brennkraftmaschine (1) darstellenden Gehäuseabschnitts (45) aufliegt.

10. Einrichtung nach Anspruch 9, **dadurch gekennzeichnet, dass** benachbart der Aufnahmeebene (44) des Ventildeckels (46) eine im Querschnitt U-förmige Rinne (47) zur Aufnahme eines Dichtkörpers (48) vorgesehen ist, der zwischen Rinne (47) und Baueinheit (42) wirksam ist.

11. Einrichtung nach den Ansprüche 8 und 9, **dadurch gekennzeichnet, dass** auf einer Mittellängsebene (C-C) zwischen dem ersten und dem zweiten Hülltopf (37 und 38) eine Befestigungsschraube (49) angeordnet ist, die mit einem Gewinde (50) in einem Zylinderkopf (51) in Wirkverbindung steht und die Baueinheit (42) unter Spannung am Ventildeckel (46) in Lage hält.

## Claims

1. Device (10) comprising a cylinder head (2) and a retaining device (15) for fixing at least one fuel injection nozzle (8) for an internal combustion engine (1), which fuel injection nozzle (8) can be inserted in a bore (11) of a cylinder head (2) and can supply fuel to a combustion chamber (13) between the cylinder head (2) and a reciprocating piston (14) by means of a nozzle tip (12), it being possible, by means of the retaining device (15) and a plurality of fastening screws (17), to hold the fuel injection nozzle (8) in position on a housing portion (18) of the internal combustion engine (1) such that the retaining device (15) clamps the fuel injection nozzle (8) against a stop (20) in the bore (11) of the cylinder head (2), the retaining device (15) of the fuel injection nozzle (8) comprising a jacket cup (21) which surrounds said nozzle at least in portions and which has a fastening flange (22) and a retaining bushing (23) at least for axially securing the fuel injection nozzle (8), and it being possible to fasten the retaining device (15) on the housing portion (18) by means of the fastening flange (22) using fastening screws (26, 27 and 28), **characterized in that** the fastening flange (22) is annular and the evenly distributed fastening screws (26, 27 and 28) are arranged on a circumferential center line (29) of said fastening flange (22), the jacket cup (21) being designed in the manner of a tapered conical casing (30) from the fastening flange (22) in the direction of the retaining bushing (23).

2. Device according to claim 1, **characterized in that** at least the jacket cup (21) of the retaining device (15) is formed by a rotationally symmetrical body.

3. Device according to claims 1 and 2, **characterized in that** the retaining device (15) is fastened to the housing portion (18) by means of the fastening flange (22) and the fastening screws (26, 27, and 28), which housing portion constitutes a valve cover (5) of the internal combustion engine (1).

4. Device according to claim 1, **characterized in that** one or more feather keys (25) operate between the retaining device (15) and the fuel injection nozzle (8).

5. Device according to one or more of the preceding claims, **characterized in that** the jacket cup (21) which consists of resilient steel, for example, has defined resilient properties in the axial direction (A-A).

6. Device according to claim 1, **characterized in that** the casing (30) of the jacket cup (21) is provided, adjacent to the fastening flange (22) in the direction of the retaining bushing (23), with a first casing portion (31) which only extends over a partial length (TI) of the casing (30), a second casing portion (33) extending from one end (32) of the partial length (TI) of the first casing portion (31) to the retaining bushing (23).

7. Device according to claim 6, **characterized in that** the first casing portion (31), with respect to a central longitudinal plane (B-B) of the jacket cup (21), encloses an angle (α) that is smaller than a corresponding angle (β) of the second casing portion (33).

8. Device according to one or more of the preceding claims, **characterized in that** a retaining device (34) is designed to receive two fuel injection nozzles (34 and 35) and has a first and a second jacket cup (37 and 38) and a first and a second retaining bushing (40 and 41).

9. Device according to claim 8, **characterized in that** the first and the second jacket cup (38 and 39) are combined to form a component (42) which is substantially produced from one piece, and, by means of a circumferential, for example oval, support flange (43), rests on a corresponding receiving plane (44) of a housing portion (45) which constitutes a valve cover (46) of the internal combustion engine (1).

10. Device according to claim 9, **characterized in that** a cross-sectionally U-shaped groove (47) for receiving a sealing body (48) is provided adjacent to the receiving plane (44) of the valve cover (46), which sealing body operates between the groove (47) and the component (42).

11. Device according to claims 8 and 9, **characterized in that** a fastening screw (49) is arranged on a central longitudinal plane (C-C) between the first and the second jacket cup (37 and 38), which fastening screw is in operative connection with a thread (50) in a cylinder head (51) and holds the component (42) in position on the valve cover (46) under tension.

## Revendications

1. Dispositif (10) comprenant une culasse (2) et un dispositif de retenue (15), destiné à fixer au moins une buse d'injection de carburant (8) d'un moteur à combustion interne (1), ladite buse d'injection de carburant (8) pouvant être insérée dans un alésage (11) d'une culasse (2) et pouvant, à l'aide d'une pointe de buse (12), acheminer du carburant vers une chambre de combustion (13) se trouvant entre une culasse (2) et un piston alternatif (14), la buse d'injection de carburant (8) pouvant être maintenue en position au niveau d'une partie de boîtier (18) du moteur à combustion interne (1) au moyen du dispositif de retenue (15) et d'une pluralité de vis de fixation (17), de sorte que le dispositif de retenue (15) serre la buse d'injection de carburant (8) contre une butée (20) dans l'alésage (11) de la culasse (2), le dispositif de retenue (15) de la buse d'injection de carburant (8) comprenant un pot de boîtier (21) qui entoure celui-ci au moins par sections, lequel pot de boîtier présente d'une part une bride de fixation (22) et d'autre part une douille de retenue (23) au moins pour la fixation axiale de la buse d'injection de carburant (8), et le dispositif de retenue (15) pouvant être fixé à la partie de boîtier (18) au moyen d'une bride de fixation (22) à l'aide des vis de fixation (26, 27 et 28), **caractérisé en ce que** la bride de fixation (22) est annulaire et les vis de fixation (26, 27 et 28) uniformément réparties sont disposées sur un axe central circonférentiel (29) de ladite bride de fixation (22), le pot de boîtier (21) étant réalisé à partir de la bride de fixation (22) dans la direction de la douille de retenue (23) sous la forme d'une enveloppe conique (30) qui se rétrécit.

2. Dispositif selon la revendication 1, **caractérisé en ce qu'**au moins le pot de boîtier (21) du dispositif de retenue (15) est formé par un corps à symétrie de rotation.

3. Dispositif selon les revendications 1 et 2, **caractérisé en ce que** le dispositif de retenue (15) est fixé au moyen de la bride de fixation (22) et des vis de fixation (26, 27 et 28) à la partie de boîtier (18) représentant un couvercle de soupape (5) du moteur à combustion interne (1).

4. Dispositif selon la revendication 1, **caractérisé en ce qu'**une ou plusieurs clavettes (25) sont actives entre le dispositif de retenue (15) et la buse d'injection de carburant (8).

5. Dispositif selon l'une ou plusieurs des revendications précédentes, **caractérisé en ce que** le pot de boîtier (21) en acier élastique, par exemple, présente des propriétés élastiques définies dans la direction axiale (A-A).

6. Dispositif selon la revendication 1, **caractérisé en ce que** l'enveloppe (30) du pot de boîtier (21) est prévu à proximité de la bride de fixation (22) dans la direction de la douille de retenue (23) comportant une première section d'enveloppe (31) s'étendant uniquement sur une longueur partielle (TI) de l'enveloppe (30), une seconde section d'enveloppe (33) s'étendant d'une extrémité (32) de la longueur partielle (TI) de la première section d'enveloppe (31) à la douille de retenue (23).

7. Dispositif selon la revendication 6, **caractérisé en ce que** la première enveloppe de boîtier (31) enferme un angle plus petit (α), par rapport à un plan longitudinal central (B-B) du pot de boîtier (21), qu'un angle correspondant (β) de la seconde section d'enveloppe (33).

8. Dispositif selon l'une ou plusieurs des revendications précédentes, **caractérisé en ce qu'**un dispositif de retenue (34) destiné à recevoir deux buses d'injection de carburant (34 et 35) est formé et comporte un premier et un second pot de boîtier (37 et 38) ainsi qu'une première et une seconde douille de retenue (40 et 41).

9. Dispositif selon la revendication 8, **caractérisé en ce que** le premier et le second pot de boîtier (38 et 39) sont combinés pour former une unité structurelle (42) réalisée sensiblement en une seule pièce, laquelle unité structurelle, conjointement avec une bride de support (43) circonférentielle, notamment ovale, repose sur un plan de réception correspondant (44) d'une partie de boîtier (45), laquelle partie de boîtier constitue un couvercle de soupape (46) du moteur à combustion interne (1).

10. Dispositif selon la revendication 9, **caractérisé en ce que**, à proximité du plan de réception (44) du couvercle de soupape (46), un canal (47) en U à section transversale est prévu pour recevoir un corps d'étanchéité (48), lequel canal d'étanchéité est actif entre le canal (47) et l'unité structurelle (42).

11. Dispositif selon les revendications 8 et 9, **caractérisé en ce qu'**une vis de fixation (49) est disposée sur un plan longitudinal central (C-C) entre le premier et le second pot de boîtier (37 et 38), laquelle vis de fixation est reliée en liaison active à un filetage (50) dans une culasse (51) et maintient l'unité structurelle (42) en position sur le couvercle de soupape (46) sous tension.
